# EUROPÄISCHE PATENTSCHRIFT

(11) **EP 4 343 095 B1**
(45) Veröffentlichungstag und Bekanntmachung des Hinweises auf die Patenterteilung: **15.04.2026**
(21) Anmeldenummer: 23198247.1
(22) Anmeldetag: 19.09.2023
(51) Int. Cl.: E05D 11/08, E05D 15/52

(54) **ECKLAGER FÜR EINEN DREH-KIPP BESCHLAG**
CORNER BEARING FOR A TURN-TILT FITTING
PALIER D'ANGLE POUR UNE FERRURE PIVOTANTE ET BASCULANTE

(30) Priorität: 22.09.2022 DE 102022209969
(43) Veröffentlichungstag der Anmeldung: 27.03.2024
(73) Patentinhaber: Aug. Winkhaus SE, 48291 Telgte (DE)
(72) Erfinder: Kushtilov, Boyko, 48268 Greven (DE)

(56) Entgegenhaltungen:
- EP-A1- 0 728 892
- EP-A1- 2 698 492
- EP-A2- 2 581 536
- DE-U1- 7 723 747
- US-A- 5 371 971

## Beschreibung

Die Erfindung betrifft ein Ecklager für einen Dreh-Kipp Beschlag für einen gegen einen Rahmen schwenkbaren Flügel eines Fensters, einer Fenstertür oder dergleichen, mit einem Lagerbock zur Abstützung eines Lagerbolzens und mit einem eine Lagerachse des Lagerbocks umschließenden Lagerauge, so dass der Lagerbolzen kippbar auf dem Lagerbock gelagert ist, wobei zwischen der Lagerachse und dem Lagerauge ein Hemmelement eingesetzt ist und das Hemmelement zur Erzeugung einer kraftschlüssigen Hemmung der Kippbewegung zwischen Lagerauge und Lagerachse ausgebildet ist.

Aus der EP 2 581 536 A2 ist ein Ecklager bekannt geworden, bei dem ein horizontal angeordneter Bolzen drehfest mit einer Gewindehülse gekoppelt ist. Auf der Gewindehülse ist ein Gewindeauge eines Ecklagerbolzens aufgedreht. Über eine Drehung der Spindel lässt sich eine horizontale Verlagerung des die Drehachse bildenden Ecklagerbolzens erreichen, beispielsweise um montagebedingte Ungenauigkeiten bei der Herstellung des Fensters oder der Türe zu kompensieren.

Aus der DE 77 23 747 U1 ist ein Ecklager für Schwenkkippfenster bekannt geworden, bei dem ein Schraubenbolzen eines blendrahmenseitigen Beschlagteils ein Lagerauge abstützt. Das Lagerauge hat eine Gewindebohrung, mit der es auf einem Gewindeabschnitt des Schraubenbolzens sitzt.

Ein Ecklager ist beispielsweise aus der EP 2 698 492 A1 bekannt. Dieses Ecklager hat als Drehhemmungsmittel einen Gewindestift, welcher im Bereich seines Außengewindes einen unrunden Querschnitt aufweist. Die Querschnittaußenkontur hat ein Übermaß der Gewindespitzen zu Abmessungen von Gewindetälern eines Innengewindes. Eine hierdurch erzeugte Drehhemmung ermöglicht eine besonders sichere und komfortable Bedienung des Flügels und kann eine Bewegung des Flügels beispielsweise durch Wind verhindern. Nachteilig bei dem bekannten Drehhemmungsmittel ist jedoch, dass es durch den unrunden Querschnitt des Außengewindes sehr aufwändig zu fertigen ist. Weiterhin führt eine Bewegung des Innengewindes gegenüber dem Außengewinde zu einer Axialverschiebung der Bauteile. Eine solche Axialverschiebung ist jedoch unerwünscht.

Aus der EP 0 728 892 A1 ist ein Ecklager bekannt geworden, bei dem nicht die Kippbewegung des Flügels, sondern eine Drehbewegung gedämpft ist. Das Ecklager weist einen den Lagerbolzen umgreifenden Bremsring auf. Diese Gestaltung ist jedoch nicht auf den Lagerbock für die Kipplagerung übertragbar, weil der Lagerbock wesentlich kleinere Abmessungen hat als der Lagerbolzen und zudem das Gewicht des Flügels abstützt.

Der Erfindung liegt das Problem zugrunde, ein Ecklager der eingangs genannten Art so weiterzubilden, dass es besonders kompakt aufgebaut ist und eine Kippbewegung des Flügels um eine horizontale Achse hemmt.

Dieses Problem wird erfindungsgemäß dadurch gelöst, dass das Hemmelement U-förmig gestaltet ist und mit einer Basis zwischen der Lagerachse und dem Lagerauge angeordnet ist und mit zwei Schenkeln das Lagerauge nach außen hin überragt.

Durch diese Gestaltung ist zwischen dem Lagerauge und der Lagerachse das Hemmelement als separates Bauteil eingesetzt. Damit wird eine aufwändige Fertigung der Bauteile des Lagerbocks vermieden. Nach einem Verschleiß lässt sich das Hemmelement zudem auswechseln. Durch eine geeignete Wahl der Abmessungen des Hemmelements im Verhältnis zum Durchmesser der Lagerachse lassen sich die Abstützkräfte des Flügels zuverlässig von dem Lagerauge in die Lagerachse einleiten. Durch eine geeignete Wahl des Kraftschlusses lässt sich der Flügel in einer definierten Stellung zwischen den Endstellungen halten, so dass er nur durch manuelle Krafteinwirkung weiterbewegt werden kann. Ein Fehlen des Hemmelementes lässt sich einfach visuell erkennen, weil das Hemmelement U-förmig gestaltet ist und mit einer Basis zwischen der Lagerachse und dem Lagerauge angeordnet ist und mit zwei Schenkeln das Lagerauge nach außen hin überragt. Die das Lagerauge nach außen hin überragenden Schenkel ermöglichen eine einfache Ermittlung der vorgesehenen Montage des Hemmelementes.

Das Hemmelement könnte die Lagerachse ringförmig umgreifen. Ein solches Umgreifen erfordert jedoch einen großen Bauraum. Weiterhin müsste das Gewicht des Flügels von dem Hemmelement abgestützt werden. Dies würde eine sehr aufwändige Gestaltung des Ecklagers erfordern. Das Hemmelement gestaltet sich gemäß einer anderen vorteilhaften Weiterbildung der Erfindung besonders kompakt, wenn das Hemmelement parallel zur Achse der Lagerachse angeordnet ist.

Eine Belastung des Hemmelementes durch die Kräfte der Abstützung des Flügels lässt sich gemäß einer anderen vorteilhaften Weiterbildung der Erfindung einfach vermeiden, wenn das Hemmelement auf der dem Lagerbolzen abgewandten Seite im Lagerauge angeordnet ist. Durch diese Gestaltung wird das Gewicht des Flügels über den das Lagerauge und den Lagerbolzen aufweisenden Lagerbock abgestützt, ohne das Hemmelement zu belasten. Das Hemmelement wird hierdurch ausschließlich bei der Relativbewegung der Lagerachse gegenüber dem Lagerauge belastet.

Das Ecklager gestaltet sich gemäß einer anderen vorteilhaften Weiterbildung der Erfindung konstruktiv besonders einfach, wenn das Hemmelement elastisch gegen zumindest eines der Bauteile des Lagerauges oder der Lagerachse vorgespannt ist. Vorzugsweise ist das Hemmelement selbst aus einem federelastischen Material gefertigt.

Die Montage des Hemmelementes gestaltet sich gemäß einer anderen vorteilhaften Weiterbildung der Erfindung besonders einfach, wenn zumindest eines der Bauteile der Lagerachse oder des Lagerauges eine Ausnehmung zur Aufnahme des Hemmelementes hat.

Lastspitzen lassen sich gemäß einer anderen vorteilhaften Weiterbildung der Erfindung einfach vermeiden, wenn die Ausnehmung im Bodenbereich ein abgerundetes Profil hat.

Das Hemmelement lässt sich gemäß einer anderen vorteilhaften Weiterbildung der Erfindung bei der Montage einfach mit dem Lagerauge verrasten, wenn die Schenkel entsprechend der Breite des Lagerauges voneinander beabstandet sind, wenn die Enden der Schenkel aufeinander zuweisende Vorsprünge haben und wenn die Schenkel federnd gestaltet sind. Hierdurch kann nach der Verrastung des Hemmelementes mit dem Lagerauge die Lagerachse montiert werden.

Zur weiteren Vereinfachung der Montage des Ecklagers trägt es gemäß einer anderen vorteilhaften Weiterbildung der Erfindung bei, wenn die Basis an ihren von den Schenkeln abgewandten Enden Abschrägungen aufweist.

Ein Verschleiß von Kanten lässt sich gemäß einer anderen vorteilhaften Weiterbildung der Erfindung einfach vermeiden, wenn das Hemmelement an seinen dem Lagerauge und der Lagerachse zugewandten Seiten jeweils ein abgerundetes Profil aufweist.

Das Ecklager lässt sich gemäß einer anderen vorteilhaften Weiterbildung der Erfindung besonders kostengünstig fertigen, wenn das Hemmelement aus einem Kunststoff gefertigt ist. Vorzugsweise ist der Kunststoff ein gummielastischer Werkstoff mit einem hohen Reibungskoeffizienten.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig.1: ein Fenster mit einem Ecklager,
- Fig.2: das Ecklager aus Figur 1 in einer perspektivischen Darstellung,
- Fig.3: eine Ansicht von unten auf das Ecklager aus Figur 1,
- Fig.4: eine vergrößerte Schnittdarstellung durch das Ecklager entlang der Linie IV-IV aus Figur 3,
- Fig.5: eine vergrößerte Darstellung eines Hemmelementes des Ecklagers aus Figur 1.

Figur 1 zeigt ein Fenster mit einem gegen einen Rahmen 1 schwenkbaren Flügel 2 und mit einem strichpunktiert dargestellten Dreh-Kipp Beschlag 3. Der Dreh-Kipp Beschlag 3 lässt sich von einer Handhabe 4 antreiben und ermöglicht die Drehung des Flügels 2 um eine vertikale Achse 5 und eine Kippung des Flügels 2 um eine horizontale Achse 6 oder eine Verriegelung des Flügels 2 in dem Rahmen 1. Der Flügel 2 ist über ein Scherenlager 7 und über ein Ecklager 8 an dem Rahmen 1 angebunden.

Figur 2 zeigt vergrößert das Ecklager 8 aus Figur 1 in einer perspektivischen Darstellung. Das Ecklager 8 hat eine zur Befestigung an dem Rahmen 1 vorgesehene Lagerplatte 9 zur Halterung eines Lagerbocks 10. Auf dem Lagerbock 10 ist ein in der vertikalen Achse 5 aus Figur 1 angeordneter Lagerbolzen 11 kippbar gelagert. Der Lagerbolzen 11 ist in der Kippstellung des Flügels 2 dargestellt. Zur Vereinfachung der Zeichnung ist ein an dem Flügel 2 befestigtes Lagerband, welches den Lagerbolzen 11 umschließt, nicht dargestellt. Der Lagerbock 10 hat eine mit der Lagerplatte 9 verschraubte Lagerachse 12. Diese Lagerachse 12 liegt in der in Figur 1 dargestellten horizontalen Achse 6 des Flügels 2. Der Lagerbolzen 11 ist über ein die Lagerachse 12 umschließendes Lagerauge 13 an dem Lagerbock 10 angelenkt.

Figur 3 zeigt das Ecklager 8 aus Figur in einer Ansicht von unten. Hierbei ist zu erkennen, dass das Ecklager 8 ein Hemmelement 14 hat, von dem Enden zweier Schenkel 15 sichtbar sind. Die Schenkel 15 haben einen der Breite des Lagerauges 13 entsprechenden Abstand zueinander und aufeinander zuweisende und eine Kante des Lagerauges 13 hintergreifende Vorsprünge 16.

Figur 4 zeigt eine Schnittdarstellung durch den Lagerbock 10 aus Figur 3 entlang der Linie IV - IV. Hierbei ist zu erkennen, dass das Hemmelement 14 eine die Schenkel 15 aus Figur 3 miteinander verbindende Basis 17 hat. Die Basis 17 ist parallel zur Lagerachse 12 des Lagerbocks 10 und auf der dem Lagerbolzen 11 abgewandten Seite des Lagerauges 13 angeordnet. Das Lagerauge 13 hat eine Ausnehmung 18 zur Aufnahme der Basis 17 des Hemmelementes 14. Der Boden der Ausnehmung 18 ist abgerundet. Die Basis 17 ist an ihrer dem Lagerauge 13 zugewandten Seite hin abgerundet. In der dargestellten montierten Stellung ist die Basis von der Lagerachse 12 elastisch niedergedrückt und erzeigt damit einen Reibschluss zwischen der Lagerachse 12 und dem Lagerauge 13.

Figur 5 zeigt zur Verdeutlichung das Hemmelement 14 in einer perspektivischen Darstellung vor der Montage. Hierbei ist zu erkennen, die Basis 17 im nicht niedergedrückten Zustand auch in der der Lagerachse 12 zugewandten Seite hin abgerundet ist. Die Enden der Basis 14 haben an ihren den Schenkeln 15 abgewandten Enden Abschrägungen 19.

## Patentansprüche

1. Ecklager (8) für einen Dreh-Kipp Beschlag (3) für einen gegen einen Rahmen (1) schwenkbaren Flügel (2) eines Fensters, einer Fenstertür oder dergleichen, mit einem Lagerbock (10) zur Abstützung eines Lagerbolzens (11) und mit einem eine Lagerachse (12) des Lagerbocks (10) umschließenden Lagerauge (13), so dass der Lagerbolzen (11) kippbar gegenüber auf dem Lagerbock (10) gelagert ist, wobei zwischen der Lagerachse (12) und dem Lagerauge (13) ein Hemmelement (14) eingesetzt ist und das Hemmelement (14) zur Erzeugung einer kraftschlüssigen Hemmung der Kippbewegung zwischen Lagerauge (13) und Lagerachse (12) ausgebildet ist, **dadurch gekennzeichnet, dass** das Hemmelement (14) U-förmig gestaltet ist und mit einer Basis (17) zwischen der Lagerachse (12) und dem Lagerauge (13) angeordnet ist und mit zwei Schenkeln (15) das Lagerauge (13) nach außen hin überragt.

2. Ecklager nach Anspruch 1, **dadurch gekennzeichnet, dass** das Hemmelement (14) parallel zur Achse der Lagerachse (12) angeordnet ist.

3. Ecklager nach Anspruch 1 oder 2, **dadurch gekennzeichnet, dass** das Hemmelement (14) auf der dem Lagerbolzen (11) abgewandten Seite im Lagerauge (13) angeordnet ist.

4. Ecklager nach zumindest einem der vorhergehenden Ansprüche, **dadurch gekennzeichnet, dass** das Hemmelement (14) elastisch gegen zumindest eines der Bauteile des Lagerbocks (10) oder der Lagerachse (12) vorgespannt ist.

5. Ecklager nach zumindest einem der vorhergehenden Ansprüche, **dadurch gekennzeichnet, dass** zumindest eines der Bauteile der Lagerachse (12) oder des Lagerauges (13) eine Ausnehmung (18) zur Aufnahme des Hemmelementes (14) hat.

6. Ecklager nach Anspruch 5, **dadurch gekennzeichnet, dass** die Ausnehmung (18) im Bodenbereich ein abgerundetes Profil hat.

7. Ecklager nach zumindest einem der vorhergehenden Ansprüche, **dadurch gekennzeichnet, dass** die Schenkel (15) entsprechend der Breite des Lagerauges (13) voneinander beabstandet sind, dass die Enden der Schenkel (15) aufeinander zuweisende Vorsprünge (16) haben und dass die Schenkel (15) federnd gestaltet sind.

8. Ecklager nach zumindest einem der vorhergehenden Ansprüche, **dadurch gekennzeichnet, dass** die Basis (17) an ihren von den Schenkeln (15) abgewandten Enden Abschrägungen (19) aufweist.

9. Ecklager nach zumindest einem der vorhergehenden Ansprüche, **dadurch gekennzeichnet, dass** das Hemmelement (14) an seinen dem Lagerauge (13) und der Lagerachse (12) zugewandten Seiten jeweils ein abgerundetes Profil aufweist.

10. Ecklager nach zumindest einem der vorhergehenden Ansprüche, **dadurch gekennzeichnet, dass** das Hemmelement (14) aus einem Kunststoff gefertigt ist.

## Claims

1. Corner bearing (8) for a turn-tilt fitting (3) for a sash (2) of a window, French door or the like that can be pivoted against a frame (1), the corner bearing having a bearing block (10) for supporting a bearing bolt (11) and having a bearing eye (13) enclosing a bearing shaft (12) of the bearing block (10) so that the bearing bolt (11) can be tilted with respect to the bearing block (10), a locking element (14) being inserted between the bearing shaft (12) and the bearing eye (13) and the locking element (14) being designed to generate frictional locking of the tilting movement between the bearing eye (13) and the bearing shaft (12), **characterized in that** the locking element (14) is U-shaped and is arranged with a base (17) between the bearing shaft (12) and the bearing eye (13) and projects outward beyond the bearing eye (13) with two legs (15).

2. Corner bearing according to claim 1, **characterized in that** the locking element (14) is arranged in parallel with the axis of the bearing shaft (12).

3. Corner bearing according to claim 1 or claim 2, **characterized in that** the locking element (14) is arranged in the bearing eye (13) on the side facing away from the bearing bolt (11).

4. Corner bearing according to at least one of the preceding claims, **characterized in that** the locking element (14) is elastically pretensioned against at least one of the components of the bearing block (10) or of the bearing shaft (12).

5. Corner bearing according to at least one of the preceding claims, **characterized in that** at least one of the components of the bearing shaft (12) or of the bearing eye (13) has a recess (18) for receiving the locking element (14).

6. Corner bearing according to claim 5, **characterized in that** the recess (18) has a rounded profile in the bottom region.

7. Corner bearing according to at least one of the preceding claims, **characterized in that** the legs (15) are spaced apart from one another according to the width of the bearing eye (13),
**in that** the ends of the legs (15) have projections (16) that are directed toward one another, and **in that** the legs (15) are resilient.

8. Corner bearing according to at least one of the preceding claims, **characterized in that** the base (17) has chamfers (19) at its ends facing away from the legs (15).

9. Corner bearing according to at least one of the preceding claims, **characterized in that** the locking element (14) has a rounded profile on each of its sides facing the bearing eye (13) and the bearing shaft (12).

10. Corner bearing according to at least one of the preceding claims, **characterized in that** the locking element (14) is made of a plastics material.

## Revendications

1. Palier d'angle (8) pour une ferrure oscillo-battante (3) pour un battant (2) d'une fenêtre, d'une porte-fenêtre ou similaire, pouvant pivoter contre un cadre (1), comportant un support de palier (10) permettant l'appui d'un boulon de palier (11) et comportant un œillet de palier (13) entourant un axe de palier (12) du support de palier (10), de sorte que le boulon de palier (11) est logé sur le support de palier (10) de manière à pouvoir basculer par rapport à celui-ci, dans lequel un élément d'inhibition (14) est inséré entre l'axe de palier (12) et l'œillet de palier (13) et l'élément d'inhibition (14) est réalisé pour la production d'une inhibition par adhérence du mouvement de basculement entre l'œillet de palier (13) et l'axe de palier (12), **caractérisé en ce que** l'élément d'inhibition (14) est conçu en forme de U et est disposé avec une base (17) entre l'axe de palier (12) et l'œillet de palier (13) et dépasse avec deux branches (15) de l'œillet de palier (13) vers l'extérieur.

2. Palier d'angle selon la revendication 1, **caractérisé en ce que** l'élément d'inhibition (14) est disposé parallèlement à l'axe de l'axe de palier (12).

3. Palier d'angle selon la revendication 1 ou 2, **caractérisé en ce que** l'élément d'inhibition (14) est disposé dans l'œillet de palier (13) sur le côté opposé au boulon de palier (11).

4. Palier d'angle selon au moins l'une des revendications précédentes, **caractérisé en ce que** l'élément d'inhibition (14) est précontraint élastiquement contre au moins l'un des composants du support de palier (10) ou de l'axe de palier (12).

5. Palier d'angle selon au moins l'une des revendications précédentes, **caractérisé en ce qu'**au moins l'un des composants de l'axe de palier (12) ou de l'œillet de palier (13) a un évidement (18) permettant la réception de l'élément d'inhibition (14).

6. Palier d'angle selon la revendication 5, **caractérisé en ce que** l'évidement (18) a un profil arrondi dans la zone du fond.

7. Palier d'angle selon au moins l'une des revendications précédentes, **caractérisé en ce que** les branches (15) sont espacées l'une de l'autre de manière correspondent à la largeur de l'œillet de palier (13), **en ce que** les extrémités des branches (15) ont des saillies (16) dirigées l'une vers l'autre **et en ce que** les branches (15) sont conçues de manière élastique.

8. Palier d'angle selon au moins l'une des revendications précédentes, **caractérisé en ce que** la base (17) présente des biseaux (19) au niveau de ses extrémités opposées aux branches (15).

9. Palier d'angle selon au moins l'une des revendications précédentes, **caractérisé en ce que** l'élément d'inhibition (14) présente un profil arrondi sur chacun de ses côtés tournés vers l'œillet de palier (13) et l'axe de palier (12).

10. Palier d'angle selon au moins l'une des revendications précédentes, **caractérisé en ce que** l'élément d'inhibition (14) est fabriqué en une matière plastique.
